# EUROPÄISCHE PATENTSCHRIFT

(11) **EP 0 364 837 B1**
(45) Veröffentlichungstag und Bekanntmachung des Hinweises auf die Patenterteilung: **29.12.1993**
(21) Anmeldenummer: 89118638.9
(22) Anmeldetag: 06.10.1989
(51) Int. Cl.: B65C 3/00

(54) **Etikettierungsvorrichtung zum Aufbringen eines Etiketts auf einen Gegenstand, insbesondere eines Grossetiketts auf eine Papierrolle, und Verfahren zum Aufbringen des Etiketts**
Labelling device for applying a label to an article, particularly a large label to a paper roll, and method for applying the label
Dispositif d'étiquetage pour opposer une étiquette sur un support, en particulier une étiquette de grand format sur un rouleau de papier ainsi que méthode d'application

(30) Priorität: 18.10.1988 DE 3835407
(43) Veröffentlichungstag der Anmeldung: 25.04.1990
(73) Patentinhaber: Sulzer Papertec Krefeld GmbH, 47803 Krefeld (DE)
(72) Erfinder: Hannen, Jakob, D-4152 Willich 1 (DE)
(74) Vertreter: Knoblauch, Andreas, Dr.-Ing.

(56) Entgegenhaltungen:
- FR-A- 543 089
- FR-A- 1 449 894
- FR-A- 1 487 135
- FR-A- 2 607 471

## Beschreibung

Die Erfindung betrifft eine Vorrichtung zum Aufbringen eines Etiketts auf einen Gegenstand mit einer Etikettenaufnahmeeinrichtung und einer Andruckrolle, die an einem gemeinsamen in horizontaler und in vertikaler Richtung bewegbaren Träger angeordnet sind, und ein Verfahren zum Aufbringen eines Etiketts auf die Oberfläche eines Gegenstandes, bei dem das Etikett zum Gegenstand transportiert und dort mittels einer Andruckrolle, die unter Druck über die Oberfläche des stillstehenden Gegenstandes bewegt wird, an den Gegenstand angedrückt wird.

Eine solche Vorrichtung und ein solches Verfahren sind aus FR-A-1 494 894 bekannt. Die Etikettierungsvorrichtung weist eine Etikettenaufnahmeeinrichtung und eine Andruckrolle auf, die an einem gemeinsamen in horizontaler und vertikaler Richtung bewegbaren Träger angeordnet sind. Die bekannte Vorrichtung bringt die Etiketten dadurch auf einen Gegenstand auf, daß sie mit der dem Gegenstand zugewandten Spitze der Etikettenaufnahmeeinrichtung ein Rechteck beschreibt, an dessen einer vertikaler Bewegungsbahn das Etikett an den Gegenstand zur Anlage gebracht wird. Die nachfolgende Andruckrolle fährt dabei über das Etikett. Andruckrolle und Etikettenaufnahmeeinrichtung führen die gleichen Bewegungen aus, weil sie starr am Träger befestigt sind und ihre Bewegungen durch die Bewegung des Trägers verursacht werden, der mit Hilfe einer Nockenscheibe gesteuert wird.

Eine weitere Vorrichtung mit einer Etikettenaufnahmeeinrichtung und einer Andruckrolle, die an einem gemeinsamen Träger angeordnet sind, ist aus DE-A-37 40 093 und FR-A-2 607 471 bekannt. Bei dieser Vorrichtung ist eine Etikettenaufnahmeeinrichtung zusammen mit einer Andruckrolle an einem abgewinkelten Hebel gelagert. Ein Etikett wird auf die Etikettenaufnahmeeinrichtung geschoben und dort mittels Unterdruck festgehalten. Der gesamte Hebel wird um eine feste horizontale Achse geschwenkt, bis die Etikettenaufnahmeeinrichtung an der zu etikettierenden Papierrolle anliegt. Die Papierrolle wird dann gedreht, wodurch das Etikett von der Etikettenaufnahmeeinrichtung herabgezogen und durch die Andruckrolle an der Papierrolle festgedrückt wird.

Der Nachteil dieser Vorrichtung liegt darin, daß die zu etikettierende Packung relativ zur Etikettenaufnahmeeinrichtung bewegt werden muß, um das Etikett aufzubringen. Dazu ist eine in der Regel runde Packung, d.h. eine Rolle, notwendig, die um ihre Achse gedreht wird. Es können zwar auch ebene Flächen, z.B. die Stirnflächen einer Packung beklebt werden. Dazu ist jedoch ein Umbau der Vorrichtung notwendig, so daß die Drehachse des Hebels nicht mehr horizontal, sondern vertikal liegt. Der zu etikettierende Gegenstand muß dann linear an der Etikettenaufnahmeeinrichtung vorbeigezogen werden. Insbesondere bei schweren Gegenständen, die verpackt und etikettiert werden sollen, ist ein großer Antrieb erforderlich, um die notwendige Bewegung des Gegenstandes sicherzustellen. Da schwere Gegenstände nur relativ schwer zu bremsen sind, ist es schwierig, das Etikett präzise an einer gewünschten Stelle zu plazieren. Wenn das Etikett beim Aufschieben auf die Etikettenaufnahmeeinrichtung nicht ganz präzise plaziert worden ist, ist es möglich, daß es bereits über die Andruckrolle übersteht. Beim Drehen der Packung wird dann nicht mehr das gesamte Etikett durch die Andruckrolle an der Packung festgelegt, so daß eine vollständige Befestigung des Etiketts nicht gewährleistet ist.

FR-A-1 487 135 beschreibt eine weitere Etikettierungsvorrichtung mit einer Trägerbahn, auf der eine Vielzahl von Etiketten mit ihrer Bildseite der Trägerbahn zugewandt und der Reihe nach aufgebracht sind. Die Trägerbahn wird nun über einen Andruckrollenmechanismus so an einen Gegenstand zur Anlage gebracht, daß ein Etikett mit seiner Befestigungsseite am Gegenstand anliegt. Alsdann wird eine Andruckrolle über die Trägerbahn hinund hergeführt.

Es ist die Aufgabe der vorliegenden Erfindung, eine Vorrichtung und ein Verfahren anzugeben, mit denen ein Etikett sicher vollständig anliegend auf jeder Seite eines Gegenstandes befestigt werden kann.

Diese Aufgabe wird bei einer Etikettierungsvorrichtung der eingangs genannten Art dadurch gelöst, daß die Etikettenaufnahmeeinrichtung und die Andruckrolle, die durch jeweils ihnen zugeordnete getrennte Antriebe in entsprechende Arbeitspositionen verbringbar sind, verlagerbar an dem Träger gehaltert sind.

Mit dieser Vorrichtung lassen sich sowohl Stirnetiketten, d.h. Etiketten, die auf die Stirnseite einer Papierrolle geklebt werden, als auch Ballenetiketten, d.h. Etiketten, die auf die Umfangsfläche einer Papierrolle geklebt werden, verarbeiten, ohne den Aufbau der Vorrichtung zu ändern. Damit ergibt sich eine größere Vielfalt von zu etikettierenden Gegenständen. Auch die Größe der zu etikettierenden Gegenstände kann stark variieren. Eine Begrenzung ist praktisch nur durch die Bauhöhe und die Baulänge der Vorrichtung gegeben. Das Gewicht des zu etikettierenden Gegenstandes spielt keine Rolle mehr. Der Gegenstand muß nicht mehr bewegt, also nicht mehr beschleunigt und nicht mehr abgebremst werden. Dadurch kann das Etikett sehr präzise plaziert werden. Das Aufbringen und das Andrücken des Etiketts sind entkoppelt. Es ist sogar möglich, ein bereits vorgeklebtes Etikett mit der erfindungsgemäßen Vorrichtung erneut anzudrücken, ohne daß die Etikettenaufnahmeeinrichtung tätig werden muß. Durch die horizontale Bewegungsmöglichkeit der Etikettenaufnahmestation können Etiketten von mehreren Etikettenaufnahmepositionen aufgenommen werden. Dies erleichtert die Etikettierung verschiedenartiger Gegenstände mit unterschiedlichen Etiketten, ohne daß ein großer Vorbereitungsaufwand notwendig ist. Mit Vorteil lassen sich mit der erfindungsgemäßen Vorrichtung Großetiketten verarbeitetn, d.h. solche Etiketten, die nicht vollständig auf der Vorderseite eines Stempels ausgerichtet und dann mit dem Stempel auf die zu etikettierende Oberfläche gebracht werden. Neben Papierrollen lassen sich auch andere große Gegenstände etikettieren.

In einer vorteilhaften Ausführungsform ist die Etikettenaufnahmeeinrichtung um eine Schwenkachse, die parallel zur Andruckrollenachse liegt, gegenüber dem Träger verschwenkbar. Die Lage, in der das Etikett von seiner Aufnahmeposition aufgenommen wird, und die Klebelage, d.h. die Lage, in der das Etikett am zu etikettierenden Gegenstand angebracht wird, müssen nicht mehr gleich sein. Beispielsweise ist es möglich, ein horizontal liegendes Etikett von der Aufnahmeposition aufzunehmen und an eine vertikale Fläche zu kleben. Die Aufnahmevorrichtung kann vorteilhafterweise weggeschwenkt werden, um beim Andrücken nicht zu stören.

In einer weiteren bevorzugten Ausführungsform ist die Andruckrolle um eine Schwenkachse, die parallel zur Andruckrollenachse liegt, gegenüber dem Träger verschwenkbar. Unabhängig von der Etikettenaufnahmeeinrichtung kann also die Andruckrolle geschwenkt werden, so daß sie beim Aufnehmen, beim Transport und beim Ankleben des Etiketts an den Gegenstand durch die Etikettenaufnahmeeinrichtung nicht stört.

Mit Vorteil ist ein Andruckrollenschwenkantrieb vorgesehen, der die Andruckrolle über ein Hebelgestänge um ihre Schwenkachse verschwenkt. Der Antrieb stellt also sicher, daß zusätzlich zu der horizontalen und der vertikalen Bewegung des gemeinsamen Trägers eine davon unabhängige Schwenkbewegung der Andruckrolle sichergestellt ist. Damit kann die Andruckrolle in jeder Position des Trägers gegen den Gegenstand geschwenkt werden. Durch Verfahren des Trägers in horizontale und/oder vertikale Richtung wird dann das Etikett am Gegenstand festgedrückt bzw. festgewalzt.

Dabei ist es von Vorteil, daß der Andrucksrollenschwenkantrieb die Andruckrolle unter einem permanenten Druck gegen den Gegenstand preßt. Damit folgt die Andruckrolle der Kontur eines Gegenstandes, auch wenn die zu etikettierende Oberfläche nicht in einer Ebene liegt. Insbesondere können damit die Mantelflächen von Zylindern etikettiert werden.

Vorteilhafterweise ist die Andruckrolle um einen Winkel im Bereich zwischen 120° und 180° schwenkbar. Damit ist sichergestellt, daß die Etikettenaufnahmeeinrichtung ungestört arbeiten kann und nicht durch die Andruckrolle behindert wird. Erst wenn die Etikettenaufnahmeeinrichtung das Etikett an die Position vor die oder an der zu beklebenden Oberfläche gebracht hat, wird die Andruckrolle um den vorbestimmten Winkel geschwenkt, um ihrerseits tätig zu werden.

Bevorzugterweise weist das Hebelgestänge zwei Lagerhebel, die an einem Ende die Andruckrolle in selbsteinstellenden Pendellagen tragen und am anderen Ende in der Schwenkachse gelagert sind, und einen Antriebshebel auf, der kürzer als die Lagerhebel ist, der an einem Ende mit der Schwenkachse verbunden ist, wobei die Schwenkachse mittels Drehfedern mit den Lagerhebeln verbunden ist, und mit diesem einen spitzen Winkel einschließt und der am anderen Ende mit dem Andruckrollenschwenkantrieb verbunden ist. Dadurch ist ein Übersetzungsverhältnis zwischen dem Weg, den der Andruckrollenschwenkantrieb zurücklegt, und dem Weg, den die Andruckrolle selbst zurücklegt, gegeben, d.h. der Antriebsweg oder -hub des Antriebs kann kürzer sein als der Andruckrollenweg. Der Andruckrollenschwenkantrieb kann daher kleiner dimensioniert werden. Zwischen Antriebshebel und Bewegungsrichtung des Andruckrollenschwenkantriebs ist immer ein Winkel vorhanden, so daß bei jeder Bewegung des Andruckrollenschwenkantriebs ein Moment auf den Antriebshebel ausgeübt wird und sichergestellt ist, daß die Andruckrolle verschwenkt wird.

In einer weiteren bevorzugten Ausführungsform ist die Etikettenaufnahmeeinrichtung an einer unterhalb ihrer Bewegungsbahn angeordneten Klebervermittlungsstation vorbeiführbar. Die Klebervermittlungsstation kann dabei eine einfache Wassersprühdüse sein, wenn gummierte Etiketten verwendet werden, sie kann jedoch auch eine Leimauftragungsstation sein, an der mit Hilfe einer Sprühdüse, einer Leimwalze oder einer Bürste Leim auf die Klebeseite des Etiketts aufgetragen wird, wenn nichtgummierte Etiketten verwendet werden.

Bei einem Verfahren der eingangs genannten Art wird die oben genannte Aufgabe dadurch gelöst, daß das Etikett aus einer Aufnahmeposition durch eine translatorische Bewegung in eine Abgabeposition verbracht wird, bei der das Etikett auf dem Gegenstand angeheftet wird, und daß anschließend eine vollständige Verklebung über eine auf der Etikettenfläche in zwei entgegengesetzte Richtungen verlagerbare Andruckvorrichtung erfolgt.

Es ist also nur ein kleiner Antrieb erforderlich, der die Andruckrolle gegenüber dem Gegenstand bewegt. Auch bei schweren Gegenständen, die eine hohe Trägheitsmasse haben, ist kein größerer Antrieb notwendig. Die Etiketten können präzise plaziert werden, da kleinere Massen genauer bewegt und vor allem genauer angehalten werden können. Mit dem Verfahren läßt sich eine beliebige Oberflächenform bekleben. Es ist nicht mehr notwendig, daß die Oberfläche ausschließlich zylinderförmig oder ausschließlich eben ist, vielmehr können beide Oberflächenarten beklebt werden. Die Erzeugung der Klebeschicht kann auch bereits vor dem Aufnehmen erfolgen. Wenn das Etikett von einem Etikettenstapel abgenommen wird, wird jedoch die Klebeschicht bevorzugterweise erst nach dem Aufnehmen erzeugt.

Mit Vorteil wird die Andruckrolle auf das Etikett aufgesetzt, in einer Richtung über das Etikett bewegt, bis sie das Etikett verläßt, und in die andere Richtung über das gesamte Etikett bewegt. Damit ist sichergestellt, daß die gesamte Oberfläche des Etiketts mit Hilfe der Andruckrolle an der Oberfläche des zu etikettierenden Gegenstands festgedrückt ist. Es kann nicht mehr passieren, daß der Anfang oder das Ende des Etiketts noch vom Gegenstand abstehen und dadurch der Gefahr des Abreißens oder des Ablösens ausgesetzt sind.

Mit Vorteil befindet sich die Klebeschicht in keinem Verfahrensstadium oberhalb der Vorderseite des Etiketts. Das Etikett wird immer so transportiert, daß die Klebeseite nach unten weist bzw. maximal senkrecht steht. Damit wird sichergestellt, daß kein Klebstoff bzw. kein Wasser auf die Vorderseite des Etiketts gelangen können, um dort häßliche Spuren zu hinterlassen.

In einer bevorzugten Ausführungsform wird das Etikett zwischen der Aufnahmestation und dem Gegenstand horizontal und vertikal bewegt, wobei die Bewegungen in beiden Richtungen unabhängig voneinander erfolgen. Das Etikett wird durch eine vertikale Bewegung aufgenommen, in horizontaler Richtung zum Gegenstand hin verfahren und dort erneut durch eine vertikale Bewegung in der richtigen Höhe plaziert. Die horizontale Bewegung kann dabei so ausgelegt sein, daß das Etikett von verschiedenen Aufnahmestationen aufgenommen werden kann. Beispielsweise kann eine Aufnahmestation einen Drucker aufweisen, der bestimmte Daten des zu etikettierenden Gegenstands auf das Etikett druckt. Eine andere Aufnahmestation trägt lediglich einen Stapel gleicher Etiketten.

Mit Vorteil wird die Andruckrolle während des Transports des Etiketts mit dem Etikett zusammen bewegt. Dadurch läßt sich ein relativ schnelles Arbeiten sicherstellen. Die Andruckrolle steht nicht im Weg, wenn das Etikett an den Gegenstand angeklebt werden soll, d.h. das Etikett muß nicht außen um die Andruckrolle herumgeführt werden.

In einer bevorzugten Ausführungsform wird das horizontal liegende Etikett durch eine Ansaugvorrichtung aufgenommen, durch einen vertikalen Antrieb und durch einen horizontalen Antrieb in die Nähe des Gegenstandes transportiert, woraufhin die Ansaugvorrichtung das Etikett um eine horizonale Achse um einen Winkel von etwa 90° schwenkt und das Etikett am Gegenstand zur Anlage gebracht wird. Die Andruckrolle wird dann auf das Etikett gesetzt und das Etikett wird zwischen ihr und dem Gegenstand eingeklemmt. Die Ansaugvorrichtung gibt das Etikett frei und schwenkt weg, die Andruckrolle wird nach oben und nach unten über das gesamte Etikett bewegt, und das Etikett wird an der Oberfläche des Gegenstands festgedrückt.

Die Erfindung wird im folgenden anhand einer bevorzugten Ausführungsform in Verbindung mit der Zeichnung beschrieben. Darin zeigen:
- Fig. 1: eine Etikettierungsvorrichtung beim Etikettieren des Ballens einer Papierrolle,
- Fig. 2: eine Ansicht von hinten und
- Fig. 3: die Etikettierungsvorrichtung beim Etikettieren der Stirnseite der Papierrolle.

Die Etikettierungsvorrichtung weist ein Gestell 1 auf, das auf Stützen 24-26 ruht. In dem Gestell 1 ist ein Fahrwerk 2 beweglich gelagert. Das Fahrwerk 2 ist mit einem über eine Umlenkrolle 5 geführten Riemen oder einer Kette 6 verbunden, der durch einen Motor 4 über ein Getriebe 3 angetrieben werden kann. Durch den Motor 4 läßt sich also das Fahrwerk 2 in horizontaler Richtung hin und her verfahren. Am Fahrwerk 2 ist ein Träger 8 angebracht, der mit Hilfe einer Antriebsvorrichtung 7, die im dargestellten Ausführungsbeispiel durch zwei Kolben-Zylinder-Anordnungen gebildet ist, in vertikaler Richtung bewegt werden kann. Dazu ist der Träger 8 in einer am Fahrgestell 2 angeordneten Führung 9 gelagert.

Am Träger 8 ist eine Etikettenaufnahmevorrichtung 10 angeordnet, die mit Hilfe eines Antriebzylinders 12 um eine Achse 11 schwenkbar ist. Die Etikettenaufnahmeeinrichtung weist dabei Sauger auf, die beim Aufnehmen des Etiketts leicht auf das Etikett gedrückt werden bzw. das Etikett berühren. Die Sauger weisen Venturi-Düsen auf, die mit Luft beaufschlagt werden, wodurch das Etikett von den Saugern angesaugt wird. Hierbei gehen die Sauger etwas zusammen und heben das Etikett an der Vorderseite von der Ablage.

Am Träger 8 sind ferner zwei Lagerhebel 14 angeordnet, die an ihrem anderen Ende eine Andruckrolle 13 tragen. Die Lagerhebel 14 sind um eine im Träger 8 gelagerte Schwenkachse 15 verschwenkbar und mit dieser über Drehfedern 31 verbunden. Mit der Schwenkachse 15 ist ein Antriebshebel 16 drehfest verbunden. Dieser schließt mit den Lagerhebeln 14 in Neutralstellung der Drehfedern 31 einen spitzen Winkel ein. An der anderen Seite des Antriebshebels 16 greift ein Andruckrollenschwenkantrieb 17 an, der ebenfalls am Träger 8 befestigt ist. Mit Hilfe des Andruckrollenschwenkantriebs 17 läßt sich die Andruckrolle 13 um einen Winkel zwischen 120° und 180° um die Schwenkachse 15 verschwenken.

Ferner sind zwei Vorbereitungsstationen 21, 22 vorgesehen, auf denen jeweils eine Etikettenaufnahmeposition 19, 20 angeordnet ist. Auf der Etikettenaufnahmeposition 19 befindet sich ein Etikett 18. Die Vorbereitungsstation 21 ist dabei ein Drucker, der Gewicht und Verpackungsdatum der Papierrolle auf das Etikett druckt.

Auf einem Tisch 30, 30′ können der Etikettierungsvorrichtung Papierrollen 27-29 verschiedener Größen zugeführt werden. Dabei spielt es keine Rolle, ob der Ballen, d.h. die Zylindermantelfläche der Papierrolle, oder die Stirnseite der Papierrolle etikettiert werden soll. In jedem Fall arbeitet die Etikettierungsvorrichtung auf die gleiche Art und Weise.

Zum Aufnehmen eines Etiketts wird der Träger 8 vertikal nach oben und das Fahrgestell 2 horizontal nach rechts verfahren. Die Etikettenaufnahmeeinrichtung 10 muß dabei höher liegen als das Etikett 18. Die horizontale Bewegung und die vertikale Bewegung können dabei gleichzeitig erfolgen, sie sind aber in jedem Fall unabhängig voneinander. Wenn sich das Fahrwerk 2 über der Etikettenaufnahmeposition 19 befindet, wird der Träger 8 durch die vertikale Antriebsvorrichtung 7 abgesenkt, bis die Sauger der Etikettenaufnahmeeinrichtung 10 das Etikett berühren. Durch Ansaugen wird das Etikett 18 von der Aufnahmeposition 19 abgehoben. Danach wird das Fahrwerk 2, angetrieben durch den Motor 4, in horizontaler Richtung wieder nach links verfahren, bis es vor der zu etikettierenden Papierrolle 27, 28 bzw. 29 angehalten wird. Auf dem Weg dorthin hat das Etikett eine Befeuchtungseinrichtung 23 passiert. Die Befeuchtungseinrichtung hat dabei entweder Wasser auf die Unterseite des Etiketts gesprüht, wenn gummierte Etiketten verwendet werden, oder sie hat mit Hilfe einer Düse oder mit Hilfe einer Bürste bzw. Walze eine Leimschicht auf die Unterseite des Etiketts aufgebracht. Andere Möglichkeiten, wie Erhitzen eines wärmelöslichen Klebstoffs oder Besprühen einer vorbereiteten Schicht mit einem Lösungsvermittler sind ebenfalls denkbar.

Nach dem Passieren der Befeuchtungseinrichtung 23 wird die Etikettenaufnahmeeinrichtung 10 durch den Antrieb 12 um die Achse 11 geschwenkt, so daß das Etikett aus der waagrechten in eine annähernd senkrechte Lage gebracht wird. Das Fahrwerk 2 kann nun den Träger 8 so lange horizontal nach links verfahren, bis das Etikett an der Oberfläche der zu etikettierenden Papierrolle anliegt. Das Fahrwerk 2 kann jedoch auch bereits vorher angehalten werden, so daß das senkrechtstehende Etikett noch einen geringen Abstand von der zu etikettierenden Oberfläche aufweist. Nun wird die Andruckrolle 13 durch den Andruckrollenschwenkantrieb 17 um die Achse 15 gegen die Papierrolle geschwenkt und klemmt das Etikett zwischen sich und der Papierrolle ein. Die Sauger der Etikettenaufnahmeeinrichtung 10 blasen das Etikett ab und schwenken wieder in ihre ursprüngliche, d.h. waagrechte Stellung. Nach diesem Vorgang wird der Träger 8 durch den Antrieb 7 vertikal nach oben verfahren. Der Andruckrollenschwenkantrieb 17 hält dabei einen Druck auf den Antriebshebel 16 aufrecht, so daß die Andruckrolle 13 immer gegen die Papierrolle 27, 28 bzw. 29 gedrückt wird. Auch wenn einen Ballenoberfläche beklebt wird, kann die Andruckrolle der Kontur der Oberfläche folgen.

Nach dem Erreichen der oberen Stellung wird der Träger 8 durch seinen Antrieb 7 vertikal nach unten verfahren. Die Andruckrolle 13 behält dabei in jedem Fall den Kontakt mit der Oberfläche der zu etikettierenden Papierrolle 27, 28 bzw. 29. Durch diesen Vorgang wird das Etikett vollständig an der Papierrolle angewalzt bzw. angeklebt. Es ist sichergestellt, daß das gesamte Etikett von der Andruckrolle 13 überstrichen worden ist.

Durch den Andruckrollenschwenkantrieb 17, der z.B. durch einen Pneumatik- oder Hydraulik-Zylinder gebildet werden kann, kann sich die Andruckrolle 13 praktisch jeder beliebigen Kontur anpassen. Bei einer geraden Fläche, z.B. die Stirnseite einer Papierrolle, bleibt der Andruckrollenschwenkantrieb 17 praktisch in seiner einmal ausgefahrenen Position, wenn der Träger 8 vertikal nach oben und unten verfahren wird. Beim Aufbringen eines Etiketts auf die Zylindermantelfläche einer Papierrolle wird der Andruckrollenschwenkantrieb 17 beim Bewegen der Andruckrolle 8 über die Oberfläche der Papierrolle 27, 28 eingefahren und danach wieder ausgefahren.

Nach dem Aufklebevorgang auf die Papierrolle schwenkt die Andruckwalze 13 wieder in ihre Grundstellung, und der Träger 8 wird nach oben verfahren. Anschließend kann das Fahrwerk 2 horizontal in seine Bereitschaftsstellung zur Aufnahme des nächsten Etiketts von der Aufnahmeposition 19 verfahren werden. Alle Fahrbewegungen bzw. alle Hub- und Schwenkbewegungen können mit Hilfe von elektrischen, pneumatischen oder hydraulischen Motoren durchgeführt werden.

Wie aus Fig. 1 und 3 ersichtlich, können mit der gleichen Vorrichtung sowohl die Etiketten am Ballen als auch an der Stirnseite einer Papierrolle angebracht werden. Weiterhin braucht die Papierrolle während des Aufklebens von Etiketten nicht gedreht zu werden.

Weiterhin können Gegenstände unterschiedlichster Größenordnung verarbeitet werden. Wie aus Fig. 1 ersichtlich, müssen bei einer kleineren Rolle 27 lediglich das Fahrwerk 2 weiter nach links und der Träger 8 weiter nach unten verfahren werden, wie dies gestrichelt angedeutet ist.

Die Etikettenaufnahmepositionen 19, 20 können in unterschiedlicher Höhe auf ihren Vorbereitungsstationen 21, 22 angeordnet sein. So ist es z.B. möglich, die Vorbereitungsstation 21 mit einem Drucker auszurüsten, der eine größere Bauhöhe hat als die Vorbereitungsstation 22, die beispielsweise nur aus einem Tisch besteht, auf dem Etiketten gestapelt werden. Die Vorrichtung läßt sich somit sehr flexibel handhaben.

## Patentansprüche

1. Etikettierungsvorrichtung zum Aufbringen eines Etiketts auf einen Gegenstand mit einer Etikettenaufnahmeeinrichtung (10) und einer Andruckrolle (13), die an einem gemeinsamen in horizontaler und in vertikaler Richtung bewegbaren Träger (8) angeordnet sind, dadurch gekennzeichnet, daß die Etikettenaufnahmeeinrichtung (10) und die Andruckrolle (13), die durch jeweils ihnen zugeordnete getrennte Antriebe (7; 17) in entsprechende Arbeitspositionen verbringbar sind, verlagerbar an dem Träger (8) gehaltert sind.

2. Etikettierungsvorrichtung nach Anspruch 1, dadurch gekennzeichnet, daß die Etikettenaufnahmeeinrichtung (10) um eine Schwenkachse (11), die parallel zur Andruckrollenachse liegt, gegenüber dem Träger (8) verschwenkbar ist.

3. Etikettierungsvorrichtung nach Anspruch 1 oder 2, dadurch gekennzeichnet, daß die Andruckrolle (13) um eine Schwenkachse (15), die parallel zur Andruckrollenachse liegt, gegenüber dem Träger verschwenkbar ist.

4. Etikettierungsvorrichtung nach Anspruch 3, dadurch gekennzeichnet, daß ein Andruckrollenschwenkantrieb (17) vorgesehen ist, der die Andruckrolle (13) über ein Hebelgestänge (14, 16) um ihre Schwenkachse verschwenkt.

5. Etikettierungsvorrichtung nach Anspruch 4, dadurch gekennzeichnet, daß der Andruckrollenschwenkantrieb (17) die Andruckrolle (13) unter einem permanenten Druck gegen den Gegenstand (27-29) preßt.

6. Etikettierungsvorrichtung nach einem der Ansprüche 3 bis 5, dadurch gekennzeichnet, daß die Andruckrolle (13) um einen Winkel im Bereich zwischen 120° und 180° schwenkbar ist.

7. Etikettierungsvorichtung nach einem der Ansprüche 3 bis 6, dadurch gekennzeichnet, daß das Hebelgestänge zwei Lagerhebel (14), die an einem Ende die Andruckrolle (13) in selbsteinstellenden Pendellagen tragen und am anderen Ende in der Schwenkachse (15) gelagert sind, und einen Antriebshebel (16) aufweist, der kürzer als die Lagerhebel (14) ist, der an einem Ende mit der Schwenkachse (15) verbunden ist, wobei die Schwenkachse 15 mittels Drehfedern (31) mit den Lagerhebeln (14) verbunden ist, und mit diesen einen spitzen Winkel einschließt und der am anderen Ende mit dem Andruckrollenschwenkantrieb (17) verbunden ist.

8. Etikettierungsvorrichtung nach einem der Ansprüche 1 bis 7, dadurch gekennzeichnet, daß die Etikettenaufnahmeeinrichtung (10) an einer unterhalb ihrer Bewegungsbahn angeordneten Klebervermittlungsstation (23) vorbeiführbar ist.

9. Verfahren zum Aufbringen eines Etiketts auf die Oberfläche eines Gegenstandes, bei dem das Etikett (18) zum Gegenstand transportiert und dort mittels einer Andruckrolle (13), die unter Druck über die Oberfläche des stillstehenden Gegenstandes bewegt wird, an den Gegenstand angedrückt wird, dadurch gekennzeichnet, daß das Etikett aus einer Aufnahmeposition (19) durch eine translatorische Bewegung in eine Abgabeposition verbracht wird, bei der das Etikett (18) auf dem Gegenstand angeheftet wird, und daß anschließend eine vollständige Verklebung über eine auf der Etikettenfläche in zwei entgegengesetzte Richtungen verlagerbare Andruckvorrichtung (13, 17) erfolgt.

10. Verfahren nach Anspruch 9, dadurch gekennzeichnet, daß die Andruckrolle (13) auf das Etikett (18) aufgesetzt wird, in einer Richtung über das Etikett bewegt wird, bis sie das Etikett verläßt, und in die andere Richtung über das gesamte Etikett bewegt wird.

11. Verfahren nach Anspruch 9 oder 10, dadurch gekennzeichnet, daß sich die Klebeschicht des Etiketts (18) in keinem Verfahrensstadium oberhalb der Vorderseite des Etiketts befindet.

12. Verfahren nach einem der Ansprüche 9 bis 11, dadurch gekennzeichnet, daß das Etikett (18) zwischen der Aufnahmestation und dem Gegenstand horizontal und vertikal bewegt wird, wobei die Bewegungen in beiden Richtungen unabhängig voneinander erfolgen.

13. Verfahren nach einem der Ansprüche 9 bis 12, dadurch gekennzeichnet, daß die Andruckrolle (13) während des Transports des Etiketts (18) mit dem Etikett zusammen bewegt wird.

14. Verfahren nach einem der Ansprüche 9 bis 13, dadurch gekennzeichnet, daß das horizontal liegende Etikett (18) durch eine Ansaugvorrichtung (10) aufgenommen wird, durch einen vertikalen Antrieb (7) und durch einen horizontalen Antrieb (3, 4, 5, 6) in die Nähe des Gegenstands transportiert wird, woraufhin die Ansaugvorichtung das Etikett um eine horizontale Achse um einen Winkel von etwa 90° schwenkt, das Etikett (18) am Gegenstand zur Anlage gebracht wird, die Andruckrolle (13) auf das Etikett gesetzt wird und das Etikett zwischen ihr und dem Gegenstand eingeklemmt wird, die Ansaugvorrichtung (10) das Etikett freigibt und wegschwenkt, die Andruckrolle (13) nach oben und nach unten über das gesamte Etikett bewegt wird und das Etikett an der Oberfläche des Gegenstandes festdrückt.

## Claims

1. Labelling device for attaching a label to an object, having a label receiving device (10) and a pressure roller (13), which are arranged on a support (8) which can be moved both in a horizontal and in a vertical direction, characterised in that the label receiving device (10) and the pressure roller (13), which can be brought into the appropriate working positions by means of separate drives (7; 17) assigned to each of them, are retained displaceably on the support (8).

2. Labelling device according to claim 1, characterised in that the label receiving device (10) can be pivoted with respect to the support (8) about a pivoting axis (11) which is parallel to the pressure roller axis.

3. Labelling device according to claim 1 or 2, characterised in that the pressure roller (13) can be pivoted with respect to the support about a pivoting axis (15) which is parallel to the pressure roller axis.

4. Labelling device according to claim 3, characterised in that a pressure roller pivot drive (17) is provided which pivots the pressure roller (13) about its pivoting axis by means of a lever rod (14, 16).

5. Labelling device according to claim 4, characterised in that the pressure roller pivot drive (17) presses the pressure roller (13) against the object (27-29) under a permanent pressure.

6. Labelling device according to one of claims 3 to 5, characterised in that the pressure roller (13) can be pivoted by an angle in the range between 120° and 180°.

7. Labelling device according to one of claims 3 to 6, characterised in that the lever rod has two bearing levers (14), which support the pressure roller (13) at one end in self-aligning swing bearings and are mounted at the other end in the pivoting axis (15), and a drive lever (16), which is shorter than the bearing lever (14), which is connected to the pivoting axis (15) at one end, the pivoting axis (15) being connected to the bearing levers (14) by means of torsion springs (31), and forms an acute angle with the bearing levers (14), and which is connected to the pressure roller pivot drive (17) at the other end.

8. Labelling device according to one of claims 1 to 7, characterised in that the label receiving device (10) can be driven past an adhesive-supplying station (23) arranged below its movement path.

9. Process for attaching a label to the surface of an object, in which the label (18) is conveyed to the object and is pressed onto the object there by means of a pressure roller (13) which is moved under pressure over the surface of the stationary object, characterised in that the label is brought from a receiving position (19) by a translational movement to a release position in which the label (18) is attached to the object, and in that complete adhesion is then carried out by means of a pressure device (13, 17) which can be displaced in two opposite directions on the surface of the label.

10. Process according to claim 8, characterised in that the pressure roller (13) is placed on the label (18), is moved over the label in one direction until it leaves the label, and is moved over the entire label in the other direction.

11. Process according to claim 9 or 10, characterised in that the adhesive layer of the label (18) is not situated above the front side of the label in any stage of the process.

12. Process according to one of claims 9 to 11, characterised in that the label (18) is moved horizontally and vertically between the receiving station and the object, the movements in both directions taking place independently of one another.

13. Process according to one of claims 9 to 12, characterised in that the pressure roller (13) is moved together with the label during conveying of the label (18).

14. Process according to one of claims 9 to 13, characterised in that the label (18) lying horizontally is received by a suction device (10), is conveyed by a vertical drive (7) and by a horizontal drive (3, 4, 5, 6) into the vicinity of the object, whereupon the suction device pivots the label about a horizontal axis by an angle of about 90°, the label (18) is brought to rest against the object, the pressure roller (13) is placed on the label and the label is clamped between it and the object, the suction device (10) releases the label and pivots away, the pressure roller (13) is moved upwards and downwards over the entire label and the label is firmly pressed on the surface of the object.

## Revendications

1. Dispositif d'étiquetage destiné à apposer une étiquette sur un objet, comprenant un système récepteur d'étiquette (10) et un rouleau de pression (13) qui sont montés sur un support commun (8) pouvant se déplacer dans les directions horizontale et verticale, caractérisé en ce que le système récepteur d'étiquette (10) et le rouleau de pression (13), qui peuvent être amenés dans la position de travail appropriée par des dispositifs d'entraînement (7 ; 17) séparés et associés à chacun d'eux, sont montés sur le support (8) de façon déplaçable.

2. Dispositif d'étiquetage selon la revendication 1, caractérisé en ce que le système récepteur d'étiquette (10) peut pivoter par rapport au support (8) autour d'un axe de pivotement (11) qui est parallèle à l'axe du rouleau de pression.

3. Dispositif d'étiquetage selon la revendication 1 ou 2, caractérisé en ce que le rouleau de pression (13) Peut pivoter par rapport au support autour d'un axe de pivotement (15) qui est parallèle à l'axe du rouleau de pression.

4. Dispositif d'étiquetage selon la revendication 3, caractérisé en ce qu'il est prévu un dispositif de pivotement de rouleau de pression (17) qui fait pivoter le rouleau de pression (13) autour de son axe de pivotement par l'intermédiaire d'un mécanisme à leviers (14, 16).

5. Dispositif d'étiquetage selon la revendication 4, caractérisé en ce que le dispositif de pivotement de rouleau de pression (17) appuie le rouleau de pression (13) avec une pression permanente contre l'objet (27 à 29).

6. Dispositif d'étiquetage selon l'une des revendications 3 à 5, caractérisé en ce que le rouleau de pression (13) peut pivoter selon un angle compris entre 120° et 180°.

7. Dispositif d'étiquetage selon l'une des revendications 3 à 6, caractérisé en ce que le mécanisme à leviers comporte deux leviers porteurs (14) qui, à l'une de leurs extrémités portent le rouleau de pression (13) dans des positions oscillantes réglées automatiquement et, à leur autre extrémité, sont logés dans l'axe de pivotement (15), et un levier d'entraînement (16) qui est plus court que les leviers porteurs (14), qui est relié, à l'une de ses extrémités, à l'axe de pivotement (15), l'axe de pivotement (15) étant relié aux leviers porteurs (14) au moyen de ressorts de torsion (31), qui décrit un angle aigu avec lesdits leviers porteurs et qui, à son autre extrémité, est relié au dispositif de pivotement de rouleau de pression (17).

8. Dispositif d'étiquetage selon l'une des revendications 1 à 7, caractérisé en ce que le système récepteur d'étiquette (10) peut défiler devant une station d'alimentation en adhésif (23) disposée sous son trajet de déplacement.

9. Procédé destiné à appliquer une étiquette à la surface d'un objet, au cours duquel l'étiquette (18) est amenée vers l'objet et y est appliquée au moyen d'un rouleau de pression (13) qui est déplacé sous pression sur la surface de l'objet immobile, caractérisé en ce que l'étiquette est transférée, par un mouvement de translation, d'un poste de réception (19) vers un poste de déchargement où elle adhère à l'objet, et en ce qu'un collage complet est ensuite effectué au moyen d'un dispositif de pression (13, 17) pouvant être déplacé dans deux directions opposées à la surface de l'étiquette.

10. Procédé selon la revendication 9, caractérisé en ce que le rouleau de pression (13) est posé sur l'étiquette (18), déplacé dans une direction sur l'étiquette jusqu'à ce qu'il la quitte, et déplacé dans l'autre direction sur la totalité de l'étiquette.

11. Procédé selon la revendication 9 ou 10, caractérisé en ce que la couche adhésive de l'étiquette (18) ne se trouve, à aucun stade du procédé, au-dessus de la face avant de l'étiquette.

12. Procédé selon l'une des revendications 9 à 11, caractérisé en ce que l'étiquette (18) est déplacée horizontalement et verticalement entre la station réceptrice et l'objet, les déplacements s'effectuant indépendamment l'un de l'autre dans les deux directions.

13. Procédé selon l'une des revendications 9 à 12, caractérisé en ce que le rouleau de pression (13) se déplace en même temps que l'étiquette (18) lors du transfert de celle-ci.

14. Procédé selon l'une des revendications 9 à 13, caractérisé en ce que l'étiquette placée horizontalement (18) est saisie par un dispositif aspirant (10), transférée par un dispositif d'entraînement vertical (7) et par un dispositif d'entraînement horizontal (3, 4, 5, 6) à proximité de l'objet, après quoi le dispositif aspirant fait pivoter l'étiquette autour d'un axe horizontal selon un angle d'environ 90°, l'étiquette (18) est mise en contact avec l'objet, le rouleau de pression (13) est alors placé sur l'étiquette et celle-ci est prise entre le rouleau de pression et l'objet, le dispositif aspirant (10) libère l'étiquette et s'écarte en pivotant, le rouleau de pression (13) est déplacé vers le haut et vers le bas sur la totalité de l'étiquette, et celle-ci est fermement appliquée contre la surface de l'objet.
